# EUROPÄISCHE PATENTSCHRIFT

(11) **EP 2 367 644 B1**
(45) Veröffentlichungstag und Bekanntmachung des Hinweises auf die Patenterteilung: **31.10.2012**
(21) Anmeldenummer: 11701002.5
(22) Anmeldetag: 14.01.2011
(51) Int. Cl.: B21H 3/06

(54) **VERFAHREN UND WALZBACKEN ZUR HERSTELLUNG EINER SCHRAUBE**
METHOD AND ROLLING DIE FOR PRODUCING A SCREW
PROCÉDÉ ET MÂCHOIRE DE LAMINAGE POUR FABRIQUER UNE VIS

(30) Priorität: 14.01.2010 DE 102010000083
(43) Veröffentlichungstag der Anmeldung: 28.09.2011
(73) Patentinhaber: Ludwig Hettich & Co., 78713 Schramberg-Sulgen (DE)
(72) Erfinder: HETTICH, Ulrich, 78713 Schramberg (DE)
(74) Vertreter: Lucke, Andreas
(86) Internationale Anmeldenummer: PCT/EP2011/000155
(87) Internationale Veröffentlichungsnummer: WO 2011/086000

(56) Entgegenhaltungen:
- DE-T2-602004 004 057
- JP-B- 48 038 066

## Beschreibung

### Hintergrund der Erfindung

Die vorliegende Erfindung betrifft ein Verfahren zum Herstellen einer Schraube nach dem Oberbegriff des Anspruchs 1 sowie einen Walzbacken nach dem Oberbegriff des Anspruchs 9. (Siehe Figur 1) Bei einem bekannten Verfahren zum Herstellen einer Schraube wird ein Rohling zum Ausbilden des Schraubengewindes zwischen zwei Walzbacken gewalzt. Dabei ist in jedem Walzbacken ein Walzprofil ausgebildet, das eine Schar von länglichen Vertiefungen umfasst, die zum Ausbilden des Gewindeganges bestimmt sind. Jeder Walzbacken weist ein erstes und ein zweites Ende auf, die in Walzrichtung voneinander beabstandet sind, wobei ein Rohling beim Walzen relativ zum Walzbacken vom ersten in Richtung auf das zweite Ende bewegt wird.

Im Allgemeinen werden Rohlinge verwendet, die mindestens einen zylindrischen Abstand aufweisen, der zum Gewinde umgeformt wird. Da beim Walzprozess durch Querdruck ein Fließen in Längsrichtung des Gewindes auftritt, ist es üblich den Walzdurchmesser *d_{w0}*, d.h. den Durchmesser des verwendeten Rohlings, so zu wählen, dass das Volumen pro Längeneinheit im Rohling etwas größer oder gleich demjenigen des fertigen Gewindes ist. Für den Walzdurchmesser *d_{w0}* gilt daher: ${d}_{w ⁢ 0} = {d}_{G ⁢ 0} + {d}_{dV} ,$
wobei *d_{G0}* einem "zylindrischen Ersatzdurchmesser" des fertiggewalzten Gewindes entspricht, nämlich dem Durchmesser eines gedachten Ersatzzylinders, dessen Volumen pro Längeneinheit demjenigen des fertiggewaltzten Gewindes entspricht. *d_{dV}* ist eine Zugabe zum Walzdurchmesser, die zum Ausgleich des Axialschubs bestimmt ist und typischerweise weniger als 5 % von *d_{w0}* beträgt.

Wenn eine Schraube mit einer gewünschten Gewindeform im Walzprozess hergestellt werden soll, ist *d_{G0}* durch diese Gewindeform festgelegt, und *d_{dV}* ergibt sich beim Walzprozess automatisch. Dies bedeutet, dass zur Herstellung einer bestimmten Gewindeform im Walzverfahren stets ein ganz bestimmter Walzdurchmesser d*_{w0}* gewählt werden muss, es besteht also keinerlei Freiheitsgrad bezüglich der Wahl des Durclunessers *d_{w0}* des Abschnitts des Rohlings, an dem das Gewinde geformt werden soll.

Im Allgemeinen wird man sich bemühen, einen einfachen zylindrischen Rohling zu verwenden, weil dieser sich am einfachsten und kostengünstigsten herstellen lässt, und in diesem Fall ist der Durchmesser des Rohlings durch *d_{w0}* festgelegt. Dies führt jedoch in der Praxis oft zu Problemen. Wenn beispielsweise ein Schraubenkopf durch Pressen eines entsprechenden gewindefreien Abschnitts des Rohlings hergestellt werden soll, ist der vorgegebene Durclunesser *d_{w0}* dazu oft schlicht zu klein. In diesem Fall ist es unvermeidlich, einem Rohling mit veränderlichem Durchmesser zu verwenden, mit einem ersten, schlankeren Abschnitt zum Ausbilden des Gewindes und einem zweiten, dichteren Abschnitt zum Ausbilden des Kopfes. Eine ähnliche Situation tritt bei der Herstellung von Stockschrauben auf, d.h. Schrauben, die zwei unterschiedliche, voneinander getrennte Gewinde aufweisen, typischerweise ein metrisches Gewinde und ein selbstschneidendes Holzgewinde. Für beide Gewinde ergibt sich ein zugehöriger benötigter Walzdurchmesser *d_{w0}⁽¹⁾* bzw. *d_{w0}⁽²⁾*, die jedoch in der Regel nicht identisch sein werden. Auch in diesem Fall ist es unvermeidlich, einen Rohling mit zwei Abschnitten unterschiedlichen Durchmessers bereitzustellen, was jedoch die Herstellungskosten wesentlich erhöht.

Ein weiteres Verfahren nach dem Oberbegriff des Anspruchs 1 ist aus der DE 60 2004 004 057 T2 bekannt.

### Zusammenfassung der Erfindung

Die Erfindung liegt die Aufgabe zugrunde, ein Verfahren der eingangs genannten Art anzugeben, bei dem die oben beschriebenen Probleme vermieden werden.

Diese Aufgabe wird durch das Verfahren nach Anspruch 1 gelöst. In diesem Verfahren kommt ein spezieller Walzbacken nach Anspruch 9 zur Anwendung. Vorteilhafte Weiterbildungen sind in den abhängigen Ansprüchen angegeben. Gemäß dem erfindungsgemäßen Verfahren wird ein Walzbacken verwendet, bei dem die mittlere Steigung der Mittellinien der Vertiefungen, die definiert ist als Quotient der Änderungen der Positionen der Mittellinie in Richtung quer bzw. parallel zur Walzrichtung, in einem ersten Bereich des ersten Endes des Walzbackens verschieden von der mittleren Steigung in einem Bereich des zweiten Endes des Walzbackens ist, der dem genannten Bereich des ersten Endes - in Walzrichtung betrachtet - gegenüberliegt.

Ein solcher Walzbacken unterscheidet sich wesentlich von einem herkömmlichen Walzbacken, bei dem die Mittellinien sämtlicher Vertiefungen geradlinig, parallel zueinander und äquidistant sind. Dies bedeutet, dass bei einem herkömmlichen Walzbacken auch die Steigung der Mittellinien der Vertiefungen überall auf dem Walzbacken, und insbesondere an dessen ersten und zweiten Ende identisch sind. Abweichend hiervon wird erfindungsgemäß vorgeschlagen, die Steigung der Vertiefungen entlang der Walzrichtung so zu variieren, dass die mittlere Steigung in - in Walzrichtung betrachtet - gegenüberliegenden Bereichen am ersten und zweiten Ende des Walzbackens voneinander verschieden sind. Hierbei bezeichnen "in Walzrichtung betrachtet gegenüberliegende Bereiche" solche Bereiche am ersten bzw. zweiten Ende des Walzbackens, die durch zwei zur Walzrichtung parallele Linien begrenzt werden.

Mit der Variation der Steigung der Vertiefung in Walzrichtung geht ein Volumentransport des Rohlingmaterials in Axialrichtung einher, dessen Ausmaß von der Variation der Steigung der (Mittellinien der) Vertiefungen abhängt. Dies bedeutet, dass der starre Zusammenhang zwischen dem effektiven Durchmesser *d_{G0}* des fertigen Gewindes, welcher durch die Schraubenkonstruktion vorgegeben ist, und dem Walzdurchmesser *d_{w0}* nicht mehr besteht. Vielmehr besteht die Möglichkeit, einen Rohlingsdurchmesser *d'_{w0}* in gewissen Grenzen frei zu wählen und im Gegenzug die Steigung der Vertiefungen entlang der Walzrichtung geeignet zu variieren. Der Zusammenhang zwischen *d_{w0}*, *d'_{w0}*, der Steigung *P₁* der Vertiefungen am ersten und der Steigung *P₂* der Vertiefung am zweiten Ende des Walzbackens ergibt sich aus der Volumenerhaltung wie folgt: ${{d}_{w ⁢ 0}}^{2} ⋅ {P}_{2} = {{dʹ}_{w ⁢ 0}}^{2} ⋅ {P}_{1} .$

Man beachte, dass *P₂*, d.h. die Steigung der Vertiefungen am zweiten Ende des Walzbackens durch die Gewindesteigung der fertigen Schraube festgelegt ist, weil der Walzprozess am zweiten Ende des Walzbackens endet. Ferner ist *d_{w0}*, wie eingangs beschrieben, durch die gewünschte Gewindeform, den zylindrischen Ersatzdurchmesser *d_{G0}* und die Zugabe *d_{dV}* festgelegt. Jedoch kann in gewissen Grenzen ein gewünschter modifizierter Walzdurchmesser *d'_{w0}* gewählt werden. Dazu muss nach der obigen Gleichung lediglich die Steigung *P₁* der Vertiefungen am ersten Ende des Walzbackens wie folgt gewählt werden: ${P}_{1} = \frac{{{ⅆ}_{w ⁢ 0}}^{2}}{ⅆ {{ʹ}_{w ⁢ 0}}^{2}} ⋅ {P}_{2} .$

In dieser Betrachtung wurde davon ausgegangen, dass die Steigung *P₁* für sämtliche Vertiefungen am ersten Ende des Walzbackens identisch ist, und dass die Steigung *P₂* für sämtliche Vertiefungen am zweiten Ende des Walzbackens identisch ist. Die Erfindung ist jedoch keinesfalls auf diese Ausführungsform beschränkt, vielmehr werden hierin auch Ausführungsformen für Schrauben mit veränderlicher Gewindesteigung beschrieben, zu deren Herstellung ein Walzbacken verwendet wird, bei dem die Steigungen der Vertiefungen sowohl am ersten Ende untereinander variieren als auch am zweiten Ende untereinander variieren. Um beiden Fällen gerecht zu werden, wird im Folgenden auf die "mittlere Steigung" in bestimmten Bereichen Bezug genommen.

Vorzugsweise ist die mittlere Steigung *P₂* in dem Bereich des zweiten Endes größer als die mittlere Steigung *P₁* im gegenüberliegenden Bereich des ersten Endes, d.h. *P₂* > *P₁*. Dies entspricht anschaulich gesprochen einer Streckung des Rohlings beim Walzen und bedeutet nach der obigen Gleichung, dass *d'_{w0}* > *d_{w0}*. Demnach kann zur Herstellung einer bestimmten Schraubenform ein Rohling mit einem größeren Walzdurchmesser *d'_{w0}* verwendet werden, als in einem Walzverfahren nach dem Stand der Technik, in dem der Walzdurchmesser des Rohlings auf *d_{w0}* festgelegt wäre. Beispielsweise kann der Walzdurchmesser *d'_{w0}* so groß gewählt werden, dass er das Ausbilden eines Schraubenkopfes durch Pressen erlaubt.

Vorzugsweise weichen die genannten mittleren Steigungen in den genannten Bereichen am ersten und zweiten Ende um mindestens 2,5 %, vorzugsweise mindestens 15 % und besonders vorzugsweise um mindestens 25 % voneinander ab.

Vorzugsweise ist das Walzprofil so ausgebildet, dass das mittlere Volumen pro Längeneinheit des fertiggewalzten Schraubengewindes um mindestens 5 %, vorzugsweise mindestens 17 % und besonders vorzugsweise mindestens 27 % geringer ist, als diejenige des Rohlings.

Eine wichtige Anwendung des Verfahrens besteht darin, den Rohling im Zuge des Walzens gleichförmig zu strecken. Dies bedeutet, dass aus einem zylindrischen Rohling ein Gewinde gewalzt wird, dessen Volumen pro Längeneinheit in Längsrichtung des Gewindes konstant ist. In anderen Ausführungsformen kann es jedoch von Vorteil sein, wenn das Walzprofil so ausgebildet ist, dass ausgehend von einem zylindrischen Rohling ein Gewindeabschnitt gewalzt wird, in dem das Volumen pro Längeneinheit variiert. Dies ist beispielsweise der Fall, wenn eine Schraube mit einem durchgängigen Gewinde veränderlicher Gewindesteigung im Walzverfahren hergestellt werden soll. Dabei weist der Begriff eines "durchgängigen" Gewindes darauf hin, dass es sich um ein einziges, fortlaufendes Gewinde handelt, und dient zur Abgrenzung gegenüber zweier voneinander getrennten Gewinden, die an derselben Schraube ausgebildet sind.

Eine Schraube mit einem durchgängigen Gewinde mit veränderlicher Gewindesteigung ist beispielsweise in der WO 2009/015754 beschrieben. Durch eine geeignete Variation der Gewindesteigung lässt sich beim Eindrehen der Schraube in ein Bauteil eine Eigenspannung im Verbund zwischen der Schraube und dem Bauteil erzeugen. Nach der Lehre der zitierten Patentschrift ist die Variation der Gewindesteigung so zu wählen, dass die Eigenspannung einer Verbundspannung, die unter Belastung des Bauteils auftritt, entgegengesetzt ist, so dass zumindest die Spannungsspitzen der resultierenden Verbundspannung unter Belastung des Bauteils verringert werden. Eine derartige Schraube mit veränderlicher Gewindesteigung kann beispielsweise zum Armieren von Bauteilen, z. B. Brettschichtträgern, oder zum Einleiten von Kräften in ein Bauteil verwendet werden.

Man stellt fest, dass eine Schraube mit veränderlicher Gewindesteigung in einem Bereich geringer Gewindesteigung, d.h. niedrigerer Ganghöhe zum Ausbilden des Gewindes mehr Material pro Längeneinheit benötigt als in einem Bereich großer Ganghöhe. Falls dieses zusätzlich benötigte Material beim Walzen fehlt, kann es passieren, dass der Gewindedurchmesser im Bereich geringer Gewindesteigung abnimmt, bzw. dass das Gewinde im Walzprozess nicht vollständig "gefüllt" wird. Der lokale Mangel an Material wird im Folgenden auch als "Volumendefekt" bezeichnet.

Im Rahmen der Erfindung ist es möglich, diesen Volumendefekt durch planmäßige Variation der Steigungen der Vertiefungen des Walzbackens und einen dadurch hervorgerufenen Materialtransport in axialer Richtung auszugleichen. Hierzu wird gemäß einer Ausführungsform der Erfindung das Walzprofil daher so gewählt, dass die folgende Ungleichung gilt: $\frac{{P}_{21}}{{P}_{11}} < \frac{{P}_{22}}{{P}_{12}} ,$
wobei P₂₁ die mittlere Steigung der (Mittellinie der) Vertiefungen in einem ersten Bereich am zweiten Ende des Walzbackens ist, die geringer ist als die mittlere Steigung P₂₂ der Vertiefungen in einem zweiten Bereich am zweiten Ende des Walzbackens, und wobei P₁₁ und P₁₂ die mittleren Steigungen in denjenigen Bereichen am ersten Ende des Walzbackens sind, die dem ersten bzw. dem zweiten Bereich des zweiten Endes - in Walzrichtung betrachtet - gegenüberliegen.

Zusätzlich oder alternativ kann ein Volumendefekt auch dadurch kompensiert werden, dass für das fertig gewalzte Gewinde in einem Bereich geringerer Gewindesteigung eine kleinere Querschnittsfläche eines Gewindezahnes durch Variation des Flankenwinkels und/oder der Gewindetiefe gewählt wird. So kann das Gewinde im Bereich geringerer Gewindesteigung einen spitzeren Flankenwinkel haben als in einem Bereich größerer Gewindesteigung. Dadurch kann mit weniger zu Verfügung stehendem Material ein gleichbleibender Gewindedurchmesser beibehalten werden.

Vorzugsweise sind bei dem Walzbacken solche Vertiefungen, deren Mittellinien im Bereich des ersten Endes des Walzbackens eine größere Steigung haben, im Bereich des ersten Endes des Walzbackens tiefer ausgebildet als solche, deren Mittellinie im Bereich des ersten Endes des Walzbackens eine kleinere Steigung haben. Da Vertiefungen mit höherer Steigung im Bereich des ersten Endes weiter voneinander beabstandet sind, ist es für den Walzprozess vorteilhaft, wenn diese Vertiefungen tiefer ausgebildet sind. Vorzugsweise sind die Vertiefungen im Bereich des ersten Endes des Walzbackens im Querschnitt V-förmig und in ihrer Tiefe zumindest bis auf ±10% proportional zur Steigung der Mittellinie am ersten Ende des Walzbackens.

### Kurzbeschreibung der Figuren

Weitere Vorteile und Merkmale der Erfindung ergeben sich aus der folgenden Beschreibung, in der die Erfindung anhand zweier Ausführungsbeispiele unter Bezugnahme auf die beigefügten Zeichnungen beschrieben wird. Darin zeigen:
- Fig. 1A: eine Draufsicht auf einen Walzbacken nach dem Stand der Technik zum Walzen eines Gewindes mit konstanter Gewindesteigung sowie eines Rohlings und eines fertig gewalzten Gewindes;
- Fig. 1B: eine Draufsicht auf eine Stirnfläche des Walzbackens von Fig. 1A an dessen erstem Ende;
- Fig. 1C: eine Draufsicht auf eine Stirnfläche des Walzbackens von Fig. 1A an dessen zweitem Ende;
- Fig. 2A: eine Draufsicht auf einen Walzbacken nach einer ersten Ausführungsform der Erfindung, sowie eines Rohlings und eines fertig gewalzten Gewindes;
- Fig. 2B: eine Draufsicht auf eine Stirnfläche des Walzbackens von Fig. 2A an dessen erstem Ende;
- Fig. 2C: eine Draufsicht auf eine Stirnfläche des Walzbackens von Fig. 2A an dessen zweitem Ende;
- Fig. 2D und Fig. 2E: perspektivisch Ansichten des Walzbackens von Fig. 2A;
- Fig. 3A: eine Draufsicht auf einen Walzbacken zum Herstellen einer Schraube mit veränderlicher Gewindesteigung ohne axialen Volumentransport;
- Fig. 3B: eine Draufsicht auf eine Stirnfläche des Walzbackens von Fig. 3A an dessen erstem Ende;
- Fig. 3C: eine Draufsicht auf eine Stirnfläche des Walzbackens von Fig. 3A an dessen zweitem Ende;
- Fig. 3D: eine vergrößerte und vereinfachte Ansicht der Draufsicht auf den Walzbacken von Fig. 3A;
- Fig. 4A: eine Draufsicht auf einen Walzbacken nach einer zweiten Ausführungsform der Erfindung sowie eines Rohlings und eines fertig gewalzten Gewindes;
- Fig. 4B: eine Draufsicht auf eine Stirnfläche des Walzbackens von Fig. 4A an dessen erstem Ende;
- Fig. 4C: eine Draufsicht auf eine Stirnfläche des Walzbackens von Fig. 4A an dessen zweitem Ende.

### Beschreibung der bevorzugten Ausführungsformen

Fig. 1A ist eine Draufsicht auf einen Walzbacken 10 nach dem Stand der Technik, mit dem eine Schraube mit konstanter Gewindesteigung gewalzt werden kann.

Der Walzbacken 10 hat ein erstes Ende 12 und ein zweites Ende 14. Beim Walzen wird ein Rohling 16 vom ersten Ende 12 des Walzbackens 10 in Richtung auf das zweite Ende 14 gewalzt. Auf der Oberfläche des Walzbackens 10 ist ein Walzprofil ausgebildet, das aus einer Vielzahl von geradlinigen, parallelen und äquidistanten Vertiefungen 18 gebildet wird. Die Vertiefungen 18 im Bereich des ersten bzw. zweiten Endes 12, 14 sind in Fig. 1B und 1C zu erkennen, die jeweils eine Draufsicht auf eine der Stirnflächen 20, 22 des Walzbackens 10 zeigen. Eine Schraube 19 mit fertig gewalztem Gewinde ist im Bereich des zweiten Endes 14 des Walzbackens 10 dargestellt.

Wie in Fig. 1A, 1B und 1C zu erkennen ist, ändert sich der Querschnitt der Vertiefungen 18 zwischen dem ersten und dem zweiten Ende 12, 14 des Walzbackens 10. Jedoch sind die Querschnitte sämtlicher Vertiefungen 18 am ersten Ende 12 identisch (siehe Fig. 1B), und gleiches gilt für die Querschnitte 18 am zweiten Ende des Walzbackens 10 (siehe Fig. 1C). Ferner sind die Mittellinien der Vertiefungen 18 geradlinig, parallel zueinander und äquidistant angeordnet.

Fig. 2A zeigt eine Draufsicht auf einen Walzbacken 24, der zur Herstellung einer ebenfalls dargestellten Schraube 26 mit einem durchgängigen Gewinde 28 mit konstanter Gewindesteigung geeignet ist. Die Schraube 26 kann aus dem gleichen Rohling 16 hergestellt werden, der in der Ausführungsform von Fig. 1A gezeigt wurde und von einem ersten Ende 30 des Walzbackens 24 in Richtung auf ein zweites Ende 32 gewalzt wird. Fig. 2B und 2C zeigen Draufsichten auf Stirnflächen 36 bzw. 38 im Bereich des ersten bzw. zweiten Endes 30, 32 des Walzbackens 24. Fig. 2D und 2E zeigen perspektivische Ansichten des Walzbackens 24.

Wie in Fig. 2A, 2D und 2E zu erkennen ist, besteht das Walzprofil des Walzbackens 24 aus einer Vielzahl von länglichen Vertiefungen 34, die anders als bei dem Walzbacken 10 von Fig. 1A jedoch nicht über ihre gesamte Länge geradlinig, parallel und äquidistant sind. Stattdessen liegen die Vertiefungen im Bereich des ersten Endes 30 des Walzbackens 24 dichter beieinander als im Bereich des zweiten Endes 32, und die Steigungen der Mittellinien der Vertiefungen, die definiert sind als Quotient der Änderungen der Position der Mittellinien in Richtung quer bzw. parallel zur Walzrichtung, sind im Bereich des ersten Endes des Walzbackens geringer als im Bereich des zweiten Endes. Zwischen dem ersten und dem zweiten Ende 30, 32 des Walzbackens sind die Vertiefungen 34 auf geeignete Weise geformt um einen sanften Übergang zwischen der geringeren Steigung im Bereich des ersten Endes 30 des Walzbackens 24 und der größeren Steigung im Bereich des zweiten Endes 32 des Walzbackens 24 herzustellen.

Man beachte, dass in der gezeigten Ausführungsform der Übergang zwischen der Anfangs - und der Endsteigung im Wesentlichen in einem ersten Längenbereich 25a des Walzbackens geschieht, der vom ersten Ende 30 bis zu etwa ½ bis ¾ der Gesamtlänge reicht. In einem zweiten, an das zweite Ende 32 angrenzenden Längenbereich 25b des Walzbackens 24 sind die Vertiefungen 34 ähnlich wie beim herkömmlichen Walzbacken 10 von Fig. 1A parallel und äquidistant und weisen daher auch eine konstante Steigung auf. In dem ersten Längenbereich 25a des Walzbackens 24 wird der Rohling daher beim Ausformen des Gewindes gestreckt, wohingegen im verbleibenden zweiten Längenbereich 25b, also am Ende der Walzstrecke lediglich das Gewinde 28 weiter ausgeformt wird.

Aus Fig. 2A bis 2E wird ersichtlich, dass sich mit dem Walzbacken 24 nach der ersten Ausführungsform eine verhältnismäßig schlanke Schraube aus einem verhältnismäßig dicken Rohling herstellen lässt. Dabei ist das Verhältnis zwischen dem zylindrischen Ersatzdurchmesser der fertigen Schraube 26 und dem Rohling 16 ungefähr gleich der Wurzel aus dem Verhältnis der Steigung der Vertiefungen 34 am ersten und am zweiten Ende 30, 32 des Walzbackens 24. Es ist daher möglich, zur Herstellung einer Schraube mit gewünschter Form den Durchmesser des Rohlings in gewissen Grenzen frei zu wählen und im Gegenzug die Steigung der Vertiefungen am ersten Ende 30 des Walzbackens 24 gegenüber der Steigung am zweiten Ende 32 des Walzbackens 24 entsprechend zu variieren.

Man beachte, dass die Schraube 26 in der schematischen Darstellung von Fig. 2A lediglich den gewalzten Gewindeabschnitt zeigt, der ungewalzte Abschnitt des Rohlings jedoch der Einfachheit halber weggelassen wurde. Dieser ungewalzte Abschnitt des - vergleichsweise dicken - Rohlings kann dann beispielsweise verwendet werden, um einen Schraubenkopf zu pressen, oder um an diesem in einem weiteren Walzvorgang ein metrisches Gewinde auszubilden, um eine Stockschraube herzustellen (in den Figuren nicht gezeigt).

In der Ausführungsform von Fig. 2A wurde im Walzprozess der zylindrische Ersatzdurchmesser der Schraube gegenüber demjenigen des Rohlings verringert, aber der zylindrische Ersatzdurchmesser des fertigen Gewindes bzw. das Volumen pro Längeneinheit blieb im fertigen Gewinde konstant. In manchen Anwendungen ist es jedoch vorteilhaft, das Walzprofil so auszubilden, dass das Volumen pro Längeneinheit im fertigen Gewinde nicht mehr konstant ist. Eine Anwendung hierfür sind Schrauben mit durchgängigem Gewinde variabler Gewindesteigung, bei denen im Bereich geringer Gewindesteigung, also niedrigerer Ganghöhe, mehr Material zum Ausbilden des Gewindes benötigt wird. Dies wird in einer zweiten Ausführungsform der Erfindung näher erläutert. Bevor diese zweite Ausführungsform jedoch beschrieben wird, soll unter Bezugnahme auf Fig. 3A bis 3D zunächst erläutert werden, wie ein Walzbacken zum Ausbilden eines Gewindes mit veränderlicher Steigung aussehen kann, bei dem zunächst kein nennenswerter Volumentransport in axialer Richtung vorhanden ist. Ausgehend von dieser Geometrie des Walzprofils wird dann beschrieben, wie der erwünschte axiale Volumentransport hervorgerufen werden kann.

Fig. 3A zeigt eine Draufsicht auf einen Walzbacken 40, der für ein Verfahren zum Herstellen einer ebenfalls dargestellten Schraube 42 mit einem durchgängigen Gewinde 44 veränderlicher Gewindesteigung geeignet ist. Die Schraube 44 kann aus dem gleichen Rohling 16 hergestellt werden, der in der Ausführungsform von Fig. 1A gezeigt wurde und der von einem ersten Ende 46 des Walzbackens 40 in Richtung auf ein zweites Ende 48 gewalzt wird. Fig. 3B und Fig. 3C zeigen Draufsichten auf Stirnflächen 52 bzw. 54 im Bereich des ersten bzw. zweiten Endes 46, 48 des Walzbackens 40.

Wie in Fig. 3A zu erkennen ist, besteht das Walzprofil des Walzbackens 40 aus einer Vielzahl von länglichen Vertiefungen 50, die anders als bei dem Walzbacken 10 von Fig. 1A jedoch nicht geradlinig, nicht parallel und nicht äquidistant sind. Die Geometrie der Vertiefungen 50 wird anhand von Fig. 3D näher beschrieben, in der die Draufsicht auf den Walzbacken 40 vergrößert dargestellt ist, und in der der Übersichtlichkeit halber lediglich die Mittellinien 50' der jeweiligen länglichen Vertiefungen 50 eingezeichnet sind.

Wie in Fig. 3D zu erkennen ist, sind die Mittellinien 50' je zweier benachbarter Vertiefungen 50 so ausgebildet und angeordnet, dass sie durch eine Verschiebung in Walzrichtung um eine konstante Strecke T in Deckung gebracht werden können. Die Mittellinien 50' haben eine Steigung, die definiert ist als der Quotient der Änderungen Δy bzw. Δx der Position der Mittellinie in Richtung quer (y-Richtung) bzw. parallel (x-Richtung) zur Walzrichtung. Aufgrund der Translationssymmetrie in Walzrichtung sind die Steigungen einer jeden Mittellinie an deren Schnittpunkten mit einer zur Walzrichtung parallelen Linie 56 identisch. Diese Steigung ist im Übrigen proportional zur Gewindesteigung in dem der Linie 56 entsprechenden Abschnitt 58 der fertigen Schraube 42 (siehe auch Fig. 3A), d.h. dem Abschnitt der Schraube, der durch einen Abschnitt des Walzbackens 40 geformt wird, der sich entlang der Linie 56 erstreckt.

In Fig. 3B und 3C ist zu erkennen, dass sich die Abstände zwischen benachbarten Vertiefungen 50 in y-Richtung, d.h. einer Richtung quer zur Walzrichtung sowohl am ersten als auch am zweiten Ende 46, 48 des Walzbackens 40 ändern. Diese Änderung der Abstände reflektiert die veränderliche Gewindesteigung, da die Abstände eine "lokale" Ganghöhe der Schraube, also die lokale Gewindesteigung der Schraube repräsentieren. Man beachte, dass die lokale Gewindesteigung P= dy /dϕ proportional zu der in Fig. 2D gezeigten Steigung Δy/Δx ist, da eine bestimmte Strecke Δx beim Abrollen des Rohlings einem bestimmten Abrollwinkel Δϕ entspricht.

Man beachte jedoch, dass die mittlere Steigung der Vertiefungen 50 - in Walzrichtung betrachtet - in einander gegenüberliegenden Bereichen am ersten und zweiten Ende 46, 48 des Walzbackens 40 hier identisch sind. Zur Erläuterung ist in Fig. 3B ein erster Bereich 60 des ersten Endes und in Fig. 3C ein erster Bereich 62 des zweiten Endes des Walzbackens 40 gezeigt. In jeden dieser Bereiche fallen sechs Vertiefungen 50, was bedeutet, dass die mittlere Steigung der Vertiefungen 50 in den gegenüberliegenden Bereichen 60, 62 identisch ist.

Ferner zeigt Fig. 3B einen zweiten Bereich 64 des ersten Endes des Walzbackens 40, dessen Breite demjenigen des ersten Bereichs 60 entspricht, in dem jedoch die mittlere Steigung der Vertiefungen größer ist, denn es passen nur vier Vertiefungen in diesem Bereich 64. Dem zweiten Bereich 64 des ersten Endes liegt ein zweiter Bereich 66 des zweiten Endes gegenüber, in dem die mittlere Steigung zwar größer ist als im ersten Abschnitt 62 des zweiten Endes, jedoch gleich derjenigen im gegenüberliegenden Abschnitt 64 des ersten Endes ist.

Die Tatsache, dass die mittleren Steigungen in - in Walzrichtung betrachtet - gegenüberliegenden Abschnitten 60/62 bzw. 64/66 am ersten und am zweiten Ende 46, 48 des Walzbackens 40 identisch sind, hat zur Folge, dass es praktisch keinen Materialvolumentransport in axialer Richtung des Rohlings (bzw. γ-Richtung des Walzbackens 40) gibt.

Ein weiterer Unterschied zwischen dem Walzbacken 40 von Fig. 3A bis 3D und dem Walzbacken 10 von Fig. 1A bis 1C aus dem Stand der Technik besteht darin, dass solche Vertiefungen 50, deren Mittellinie im Bereich des ersten Endes 46 des Walzbackens 40 eine größere Steigung haben, im Bereich des ersten Endes 46 tiefer ausgebildet sind als solche, deren Mittellinie im Bereich des ersten Endes 46 eine kleinere Steigung hat, wie Fig. 3B unmittelbar zu entnehmen ist. Beim Walzbacken 10 von Fig. 1B hingegen sind die Tiefen sämtlicher Vertiefungen 18 am ersten Ende 12 des Walzbackens 10 identisch. Durch Anpassen der Frästiefe der Vertiefungen 50 im Bereich des ersten Endes 46 des Walzbackens 40 an die Steigung bzw. den Abstand benachbarter Vertiefungen 50 kann sichergestellt werden, dass zwischen zwei benachbarten Vertiefungen 50 Spitzen ausgebildet werden, die alle zumindest annähernd auf demselben Niveau sind und dadurch gleichzeitig mit dem Rohling 16 in Kontakt geraten. Wie Fig. 3B zu entnehmen ist, sind bei der ersten Ausführungsform die Vertiefungen 50 im Bereich des ersten Endes 46 des Walzbackens 40 im Querschnitt V-förmig, und ihre Tiefe ist proportional zur Steigung der Mittellinie 50' im Bereich des ersten Endes 46 des Walzbackens 40, bzw. zum Abstand benachbarter Vertiefungen 50.

Da der verwendete Rohling 16 zylindrisch ist und daher ein konstantes Volumen pro Längeneinheit aufweist, hat auch die Schraube 42, die mit dem Walzbacken 40 hergestellt wurde, ein konstantes Volumen pro Längeneinheit, denn die Geometrie des Walzprofiles von Fig. 3A ist zunächst so gewählt, dass ein Volumentransport in Axialrichtung beim Walzen des Rohlings 16 vermieden wird. Allerdings benötigt die fertige Schraube 42 in einem Bereich geringerer Gewindesteigung, in dem die Windungen dichter beieinander liegen, mehr Material. Wenn die Gewindesteigung bei der Schraube stark variiert, kann es passieren, dass das Gewinde beim Walzen stellenweise nicht vollständig "gefüllt" wird, weil nicht genügend Material vorhanden ist, bzw. dass der Durchmesser des Gewindes in diesem Bereich abnimmt.

Der Mangel an Material im Bereich geringerer Gewindesteigung wird im Folgenden als "Volumendefekt" bezeichnet. Um den Volumendefekt auszugleichen, werden hierin drei Vorgehensweisen vorgeschlagen:

Erstens könnte anstatt eines zylindrischen Rohlings ein Rohling mit veränderlichem Querschnitt verwendet werden. Dieser Rohling hätte in Bereichen, in denen ein Gewindeabschnitt geringer Gewindesteigung auszubilden ist, einen etwas größeren Durchmesser als in Bereichen, in denen einen Abschnitt mit vergleichsweise großer Gewindesteigung auszubilden ist. Diese Lösung ist jedoch insofern nachteilig, als sie eine aufwendige Fertigung des Rohlings erforderlich macht.

Eine zweite Lösung besteht darin, die Querschnittsfläche eines Gewindezahnes durch Variation des Flankenwinkels und/oder der Gewindetiefe des Gewindes 44 so zu variieren, dass das fertig gewalzte Gewinde in einem Bereich geringerer Gewindesteigung eine kleinere Querschnittsfläche des Gewindezahnes aufweist und so der Volumendefekt kompensiert wird. So kann das Gewinde einen spitzeren Flankenwinkel haben, so dass das Gewinde im Längsschnitt der Schraube betrachtet schmaler und mit einer spitzeren Flanke versehen ist und somit weniger Material benötigt. Dies kann bei dem Walzbacken 40 einfach implementiert werden, indem die Breiten der Vertiefungen 50 am zweiten Ende 48 des Walzbackens 40 in Bereichen geringerer Gewindesteigung schmaler und/oder weniger tief ausgebildet werden.

Die dritte und bevorzugte Lösung besteht darin, das Walzprofil so auszugestalten, dass ein gewisser gezielter Volumentransport von Bereichen größerer Gewindesteigung in Bereiche geringerer Gewindesteigung erzeugt wird, der den Volumendefekt gerade ausgleicht. Diese dritte Variante ist in der zweiten Ausführungsform beschrieben, die im Folgenden unter Bezugnahme auf Fig. 4A bis 4C beschrieben wird.

Fig. 4A zeigt eine Draufsicht auf einen Walzbacken 68 nach einer zweiten Ausführungsform der vorliegenden Erfindung, der ein erstes Ende 70 und ein zweites Ende 72 aufweist. Auf dem Walzbacken 68 ist ähnlich wie in Fig. 3A ein Walzprofil bestehend aus einer Vielzahl von länglichen, gekrümmten, nicht parallelen Vertiefungen 74 ausgebildet. Der Verlauf der Vertiefungen 74 basiert auf demjenigen von Fig. 3A, der jedoch zusätzlich im Hinblick auf einen speziellen beabsichtigten Volumentransport modifiziert wurde.

Fig. 4B und 4C zeigen wiederum die Draufsicht auf die Stirnflächen 76 bzw. 78 des ersten bzw. zweiten Endes 70, 72 des Walzbackens 68. Wie man durch Vergleich von Fig. 3C und 4C erkennt, ist das Walzprofil bei der zweiten Ausführungsform am zweiten Ende 72 des Walzbackens 68 identisch mit demjenigen am zweiten Ende 48 des Walzbackens 40 von Fig. 3A bis 3D. Dies liegt daran, dass der Walzvorgang am zweiten Ende beendet ist und dass hier abgesehen von der Korrektur des Volumendefekts mit beiden Ausführungsformen derselbe Schraubentyp hergestellt werden soll. Der Unterschied zwischen den Ausführungsformen besteht in der Form des Walzprofils am ersten Ende des Walzbackens 68, wie durch Vergleich von Fig. 4B und 3B zu erkennen ist.

Nach der zweiten Ausführungsform von Fig. 4B und 4C sind die Gewindesteigungen in - in Walzrichtung betrachtet - gegenüberliegenden Abschnitten des ersten und zweiten Endes 70, 72 des Walzbackens 68 nicht mehr identisch. In Fig. 4B ist ein erster Bereich 80 des ersten Endes 70 des Walzbackens 68 gezeigt, der fünf Vertiefungen 74 enthält. Diesem Bereich liegt - in Walzrichtung betrachtet - am zweiten Ende 72 des Walzbackens 68 ein Bereich 82 gegenüber, in den sechs Vertiefungen 74 fallen. Mit anderen Worten ist die mittlere Steigung P₁₁ im ersten Bereich 80 des ersten Endes 70 größer als die mittlere Steigung P₂₁ im ersten Bereich 82 des zweiten Endes 72. Dies hat zur Folge, dass beim Walzen des Rohlings 16 ein axialer Materialtransport in den dem Bereich 82 entsprechenden Abschnitt des Gewindes stattfindet. Da der dem Bereich 82 entsprechende Gewindeabschnitt ein Abschnitt mit niedriger Gewindesteigung ist, lässt sich auf diese Weise der oben beschriebene Volumendefekt in diesem Bereich kompensieren.

Der umgekehrte Effekt tritt in einem zweiten Bereich 86 am zweiten Ende 72 des Walzbackens 52 auf, der einem zweiten Bereich 84 am ersten Ende 70 des Walzbackens 68 - in Walzrichtung betrachtet - gegenüberliegt. Wie Fig. 4B und 4C zu entnehmen ist, ist die mittlere Steigung P₂₂ des zweiten Bereichs 86 am zweiten Ende des Walzbackens 68 größer als die mittlere Steigung P₁₂ an dem - in Walzrichtung betrachtet - gegenüberliegenden Bereich 84, was bedeutet, dass ein Materialtransport aus dem dem Bereich 86 entsprechenden Abschnitt des Gewindes heraus stattfindet. Dies ist zweckmäßig, da der entsprechende Bereich des Gewindes ein Bereich mit hoher Gewindesteigung ist, an dem daher weniger Material pro Längeneinheit zum Ausbilden des Gewindes benötigt wird.

Man beachte, dass durch eine Variation der Gewindesteigung in - in Walzrichtung betrachtet - gegenüberliegenden Abschnitten am ersten und zweiten Ende des Walzbackens sowohl eine globale Streckung bzw. Stauchung des Gewindes als auch eine Umverteilung von Materialien in axialer Richtung erreicht werden kann. Für die Korrektur des oben beschriebenen Volumendefekts reicht jedoch eine globale Streckung oder Stauchung nicht aus, vielmehr muss Material aus einem Bereich höherer Gewindesteigung in einen Bereich geringerer Gewindesteigung transferiert werden. Ein Kriterium für eine solche Umverteilung ist durch die folgende Ungleichung gegeben: ${P}_{21} / {P}_{11} < {P}_{22} / {P}_{12} ,$
wobei P₂₁ die mittlere Steigung der Vertiefungen in einem ersten Bereich am zweiten Ende des Walzbackens ist, P₂₂ die mittleren Steigungen der Vertiefungen in einem zweiten Bereich am zweiten Ende des Walzbackens und P₁₁ und P₁₂ die mittleren Steigungen in den Bereichen am ersten Ende des Walzbackens sind, die dem ersten und dem zweiten Bereich - in Walzrichtung betrachtet - gegenüberliegen, und wobei ferner gilt: P₂₁<P₂₂. Die obige Ungleichung definiert somit eine lokale Umverteilung von Material in axialer Richtung, die über eine globale Streckung oder Stauchung hinausgeht.

Der Walzbacken von Fig. 4A bis 4C kann beispielsweise wie folgt konstruiert werden: Ausgangspunkt kann der Walzbacken ohne Volumentransport, wie er in Fig. 3A dargestellt ist, sein. Die Geometrie der Vertiefungen des Walzbackens ohne Volumentransport lässt sich dann ausgehend von einer gewünschten Form der fertigen Schraube und unter Heranziehung der in Verbindung mit Fig. 3A bis 3E benannten Kriterien konstruieren. Wie oben erläutert, sind dabei die mittleren Steigungen in - in Walzrichtung betrachtet - gegenüberliegenden Bereichen am ersten und zweiten Ende des Walzbackens zunächst identisch. In einem zweiten Schritt können dann die Steigungen am ersten Ende so variiert werden, dass der erwünschte Volumentransport hervorgerufen wird. Dazu wird vorzugsweise zu der Steigung der i-ten Vertiefung am ersten Ende ein Korrekturwert dp(i) addiert, der wie folgt berechnet wird: $dp \left(i\right) = \frac{Δ ⁢ V \left(i\right)}{{{d}_{G ⁢ 0}}^{2} ⁢ π / 4} ,$
wobei ΔV der Volumendefekt der i-ten Windung und *d_{G0}* ein zylindrischer Ersatzdurchmesser des fertigen Gewindes ist, d.h. der Durchmesser eines Ersatzzylinders, der die gleiche Länge und das gleiche Volumen hat, wie das fertige Gewinde. Hierbei ist dp(i) die Steigungsänderung Δϕ, die proportional zu einer Änderung ΔX der Vertiefungen in Walzrichtung ist.

Auf diese Weise können die Steigungskorrekturen am ersten Ende für jede Windung berechnet werden. Die Korrektur führt zu einer Verschiebung der Vertiefungen am ersten Ende des Walzbackens, wie dies ein Vergleich von Fig. 4B mit Fig. 4C deutlich macht. Die einzelnen Vertiefungen können dann durch glatte Funktionen so modifiziert werden, dass sie zu der erwünschten Variation am ersten Ende des Walzbackens und der erwünschten Gewindeform am zweiten Ende des Walzbackens führen.

Man beachte, dass sich bei den Walzbacken 24, 40 und 68 von Fig. 2, Fig. 3 bzw. Fig. 4 die Steigungen der Mittellinien der Vertiefungen kontinuierlich ändern. Anschaulich gesprochen bedeutet dies, dass die Vertiefungen an keiner Stelle abgeknickt sind, was einer sprunghaften Änderung der Gewindesteigung entsprechen würde. Derartige sprunghafte Änderungen würde man beispielsweise erhalten, wenn man bei der fertigen Schraube Gewindeabschnitte mit unterschiedlichen aber innerhalb des Abschnittes konstanten Gewindesteigungen aneinanderstückeln würde. Ein entsprechender Walzbacken wäre in der Konstruktion möglicherweise einfacher, in der Herstellung jedoch aufwendiger als die hierin offenbarten Walzbacken. Die hier gezeigten Walzbacken mit den glatten, knickfreien Vertiefungen können im Fräsverfahren hergestellt werden. Dies ist bei Walzbacken mit geknickten Vertiefungen nicht ohne weiteres möglich. Zwar könnte der Walzbacken aus mehreren individuell gefertigten Teilen an den Knickstellen zusammengesetzt werden. Der Erfinder hat jedoch festgestellt, dass ein solcher zusammengesetzter Walzbacken tendenziell verschleißanfällig ist. Alternativ wäre es möglich, einen Walzbacken mit geknickten Vertiefungen in einem Erodierverfahren herzustellen, welches jedoch wesentlich kostenaufwendiger ist, als ein Fräsverfahren. Daher erweist sich der Walzbacken mit einem glatten, knickfreien Verlauf der Vertiefungen als besonders vorteilhaft.

### Bezugszeichenliste

- 10: Walzbacken
- 12: erstes Ende des Walzbackens 10
- 14: zweites Ende des Walzbackens 10
- 16: Rohling
- 18: Vertiefung
- 19: Schraube
- 20: Stirnfläche am ersten Ende des Walzbackens 10
- 22: Stirnfläche am zweiten Ende des Walzbackens 10
- 24: Walzbacken
- 25a: erster Längenbereich
- 25b: zweiter Längenbereich
- 26: Schrauben
- 28: Gewinde
- 30: erstes Ende des Walzbackens 24
- 32: zweites Ende des Walzbacken 24
- 34: Vertiefung
- 36: Stirnseite am ersten Ende des Walzbackens 24
- 38: Stirnseite am zweiten Ende des Walzbackens 24
- 40: Walzbacken
- 42: Schraube
- 44: Gewinde der Schraube 42
- 46: erstes Ende des Walzbackens 40
- 48: zweites Ende des Walzbackens 40
- 50: Vertiefung
- 52: Stirnseite am ersten Ende des Walzbackens 40
- 54: Stirnseite am zweiten Ende des Walzbackens 40
- 56: Linie parallel zur Walzrichtung
- 58: Abschnitt des Gewindes 42
- 60: erster Bereich am ersten Ende des Walzbackens
- 62: erster Bereich am zweiten Ende des Walzbackens 40
- 64: zweiter Bereich am ersten Ende des Walzbackens 40
- 66: zweiter Bereich am zweiten Ende des Walzbackens 40
- 68: Walzbacken
- 70: erstes Ende des Walzbackens 68
- 72: zweites Ende des Walzbackens 68
- 74: Vertiefung
- 76: Stirnseite am ersten Ende des Walzbackens 68
- 78: Stirnseite am zweiten Ende des Walzbackens 68
- 80: erster Bereich am ersten Ende des Walzbackens 68
- 82: erster Bereich am zweiten Ende des Walzbackens 68
- 84: zweiter Bereich am ersten Ende des Walzbackens 68
- 86: zweiter Bereich am zweiten Ende des Walzbackens 68

## Patentansprüche

1. Verfahren zum Herstellen einer Schraube (26, 42) bei dem ein Rohling (16) zwischen zwei Walzbacken (24, 68) gewalzt wird, wobei
- in jedem Walzbacken (24, 68) ein Walzprofil ausgebildet ist, das eine Schaar von länglichen Vertiefungen (34, 74) umfasst, und
- der Walzbacken (24, 68) ein erstes und ein zweites Ende (30, 32; 70, 72) aufweist, die in Walzrichtung voneinander beabstandet sind, wobei der Rohling (16) beim Walzen relativ zum Backen (24, 68) vom ersten in Richtung auf das zweite Ende bewegt wird,
**dadurch gekennzeichnet, dass**
die mittlere Steigung der Mittellinien der Vertiefungen (34, 74) in einem Bereich des ersten Endes (30, 70) des Walzbackens (24, 68) verschieden von der mittleren Steigung in einem Bereich des zweiten Endes (32, 72) des Walzbackens (24, 68) ist, der dem Bereich des ersten Endes - in Walzrichtung betrachtet - gegenüberliegt,
wobei die Steigung einer Mittellinie definiert ist als Quotient der Änderungen der Positionen der Mittellinie in Richtung quer bzw. parallel zur Walzrichtung.

2. Verfahren nach Anspruch 1, bei dem die genannte mittlere Steigung in den genannten Bereichen am ersten und zweiten Ende um mindestens 2,5 %, vorzugsweise mindestens 10 % und besonders vorzugsweise mindestens 25 % voneinander abweichen, und/oder
bei dem die genannte mittlere Steigung im Bereich des zweiten Endes (32) größer ist als im Bereich des ersten Endes (30), und/oder
bei dem das Walzprofil so ausgebildet ist, dass das mittlere Volumen pro Längeneinheit des fertiggewalzten Schraubengewindes um mindestens 5 %, vorzugsweise mindestens 17 % und besonders vorzugsweise mindestens 27 % geringer ist, als dasjenige des Rohlings (16).

3. Verfahren nach einem der vorhergehenden Ansprüche, bei dem das Walzprofil so ausgebildet ist, dass ausgehend von einem zylindrischen Rohling (16) ein Gewindeabschnitt gewalzt wird, in dem das Volumen pro Längeneinheit variiert ,
wobei vorzugsweise die Differenz zwischen dem Maximalwert und dem Minimalwert des Volumens pro Längeneinheit des Gewindeabschnittes mindestens 2 %, vorzugsweise mindestens 4 % und besonders vorzugsweise mindestens 6 % des Maximalwerts des Volumens pro Längeneinheit beträgt.

4. Verfahren nach Anspruch 3, bei dem die Schraube ein durchgängiges Gewinde mit veränderlicher Gewindesteigung hat und die mittlere Steigung (P₂₁) der Vertiefungen (74) in einem ersten Bereich (80) am zweiten Ende (72) des Walzbackens (68) geringer ist als die mittlere Steigung (P₂₂) der Vertiefungen (72) in einem zweiten Bereich (86) am zweiten Ende (72) des Walzbackens (68), und wobei gilt: ${P}_{21} / {P}_{11} < {P}_{22} / {P}_{12} ,$
wobei P₁₁ und P₁₂ die mittleren Steigungen in den Bereichen (80, 84) am ersten Ende (72) des Walzbackens (68) sind, die dem genannten ersten bzw. zweiten Bereich (82, 86) des zweiten Endes (72) in Walzrichtung betrachtet gegenüberliegen.

5. Verfahren nach Anspruch 4, bei dem die Vertiefungen (74) im Bereich des zweiten Endes (72) so ausgebildet sind, dass das fertig gewalzte Gewinde in einem Bereich geringerer Gewindesteigung eine kleinere Querschnittsfläche und/oder einen spitzeren Flankenwinkel eines Gewindezahnes hat, als in einem Bereich größerer Gewindesteigung,
wobei vorzugsweise die Vertiefungen (74) in einem ersten Bereich am zweiten Ende (72) des Walzbackens (68), in dem die mittlere Gewindesteigung geringer ist als in einem zweiten Bereich am zweiten Ende (68) des Walzbackens (68), schmaler sind als im zweiten Bereich, und/oder
bei dem solche Vertiefungen (74), deren Mittellinie im Bereich des ersten Endes (70) eine größere Steigung hat, im Bereich des ersten Endes (70) tiefer ausgebildet sind als solche, deren Mittellinie im Bereich des ersten Endes (70) eine kleinere Steigung aufweist, wobei vorzugsweise
die Vertiefung im Bereich des ersten Endes (70) des Walzbackens (24, 52) im Querschnitt V-förmig ist, und die Tiefe zumindest bis auf ±10% proportional zur Steigung der Mittellinie ist.

6. Verfahren nach einem der vorhergehenden Ansprüche, bei dem ferner ein Schraubenkopf durch Pressen eines ungewalzten Abschnittes des Rohlings (16) gebildet wird.

7. Verfahren zum Herstellen einer Schraube bei dem die Schraube zwei voneinander getrennte Gewinde aufweist und mindestens eines der Gewinde in einem Verfahren nach einem der Ansprüche 1 bis 5 gewalzt wird, wobei
die Schraube insbesondere eine Stockschraube ist, die ein metrisches Gewinde und ein Holz- oder Dübelgerwinde aufweist.

8. Verfahren nach einem der vorhergehenden Ansprüche, bei dem die Steigungen der Mittellinien der Vertiefungen (34, 74) kontinuierlich variieren.

9. Walzbacken (24, 68) zum Herstellen einer Schraube (26, 42), in dem ein Walzprofil ausgebildet ist, das eine Schaar von länglichen Vertiefungen (34, 74) umfasst, wobei der Walzbacken (24, 68) ein erstes und ein zweites Ende (30, 32; 70, 72) aufweist, die in Walzrichtung voneinander beabstandet sind, wobei der Rohling (16) beim Walzen relativ zum Backen (24, 68) vom ersten in Richtung auf das zweite Ende bewegt wird,
**dadurch gekennzeichnet, dass**
die mittlere Steigung der Mittellinien der Vertiefungen (34, 74) in einem Bereich des ersten Endes (30, 70) des Walzbackens (24, 68) verschieden von der mittleren Steigung in einem Bereich des zweiten Endes (32, 72) des Walzbackens (24, 68) ist, der dem Bereich des ersten Endes - in Walzrichtung betrachtet - gegenüberliegt,
wobei die Steigung einer Mittellinie definiert ist als Quotient der Änderungen der Positionen der Mittellinie in Richtung quer bzw. parallel zur Walzrichtung.

10. Walzbacken (24, 68) nach Anspruch 9, bei dem die genannte mittlere Steigung in den genannten Bereichen am ersten und zweiten Ende um mindestens 2,5 %, vorzugsweise mindestens 15 % und besonders vorzugsweise mindestens 25 % voneinander abweichen, und/oder
bei dem die genannte mittlere Steigung im Bereich des zweiten Endes (32) größer ist als im Bereich des ersten Endes (30), und/oder
bei dem das Walzprofil so ausgebildet ist, dass das mittlere Volumen pro Längeneinheit des fertiggewalzten Schraubengewindes um mindestens 5 %, vorzugsweise mindestens 17 % und besonders vorzugsweise mindestens 27 % geringer ist, als dasjenige des Rohlings (16).

11. Walzbacken (68) nach einem der Ansprüche 9 oder 10, bei dem das Walzprofil so ausgebildet ist, dass ausgehend von einem zylindrischen Rohling (16) ein Gewindeabschnitt gewalzt wird, in dem das Volumen pro Längeneinheit variiert, wobei
die Differenz zwischen dem Maximalwert und dem Minimalwert des Volumens pro Längeneinheit des Gewindeabschnittes mindestens 2 %, vorzugsweise mindestens 4 % und besonders vorzugsweise mindestens 6 % des Maximalwerts des Volumens pro Längeneinheit beträgt.

12. Walzbacken (68) nach Anspruch 11 zur Herstellung einer Schraube mit einem durchgängigen Gewinde mit veränderlicher Gewindesteigung, wobei die mittlere Steigung (P₂₁) der Vertiefungen (74) in einem ersten Bereich (80) am zweiten Ende (72) des Walzbackens (68) geringer ist als die mittlere Steigung (P₂₂) der Vertiefungen (72) in einem zweiten Bereich (86) am zweiten Ende (72) des Walzbackens (68), und wobei gilt: ${P}_{21} / {P}_{11} < {P}_{22} / {P}_{12} ,$
wobei P₁₁ und P₁₂ die mittleren Steigungen in den Bereichen (80, 84) am ersten Ende (72) des Walzbackens (68) sind, die dem genannten ersten bzw. zweiten Bereich (82, 86) des zweiten Endes (72) in Walzrichtung betrachtet gegenüberliegen.

13. Walzbacken (68) nach Anspruch 12, bei dem die Vertiefungen (74) im Bereich des zweiten Endes (72) so ausgebildet sind, dass das fertig gewalzte Gewinde in einem Bereich geringerer Gewindesteigung eine kleinere Querschnittsfläche und/oder einen spitzeren Flankenwinkel eines Gewindezahnes hat, als in einem Bereich größerer Gewindesteigung, wobei vorzugsweise
die Vertiefungen (74) in einem ersten Bereich am zweiten Ende (72) des Walzbackens (68), in dem die mittlere Gewindesteigung geringer ist als in einem zweiten Bereich am zweiten Ende (68) des Walzbackens (68), schmaler sind als im zweiten Bereich.

14. Walzbacken (68) nach Anspruch 12 order 13, bei dem solche Vertiefungen (74), deren Mittellinie im Bereich des ersten Endes (70) eine größere Steigung hat, im Bereich des ersten Endes (70) tiefer ausgebildet sind als solche, deren Mittellinie im Bereich des ersten Endes (70) eine kleinere Steigung aufweist, wobei vorzugsweise die Vertiefungen im Bereich des ersten Endes (70) des Walzbackens (68) im Querschnitt V-förmig sind, und die Tiefe der Vertiefungen zumindest bis auf ±10% proportional zur Steigung der Mittellinie ist.

15. Walzbacken (24, 68) nach einem der Ansprüche 9 bis 14, bei dem die Steigungen der Mittelinien der Vertiefungen (34, 74) kontinuierlich variieren.

## Claims

1. A method for manufacturing a screw (26, 42), in which method a blank (16) is rolled between two rolling dies (24, 68), wherein
in each rolling die (24, 68) a rolling profile is formed that comprises a host of elongated depressions (34, 74), and
the rolling die (24, 68) comprises a first and a second end (30, 32; 70, 72) spaced apart from each other in the direction of rolling, wherein during rolling the blank (16) is moved relative to the die (24, 68) from the first end towards the second end,
**characterised in that**
the mean slope of the centre lines of the depressions (34, 74) in a region of the first end (30, 70) of the rolling die (24, 68) differs from the mean slope in a region of the second end (32, 72) of the rolling die (24, 68), which region - when viewed in the direction of rolling - is opposite the region of the first end,
wherein the slope of a centre line is defined as the quotient of the changes in the positions of the centre line in the directions transverse and parallel to the direction of rolling, respectively.

2. The method according to claim 1, in which the above-mentioned mean slopes in the above-mentioned regions at the first end and at the second end differ from each other by at least 2.5%, preferably at least 10% and particularly preferably by at least 25% and/or
in which the above-mentioned mean slope in the region of the second end (32) is larger than in the region of the first end (30) and/or
in which the rolling profile is designed so that the mean volume per unit of length of the finish-rolled screw thread is smaller by at least 5%, preferably at least 17% and particularly preferably at least 27% than that of the blank (16).

3. The method according to any one of the preceding claims, in which the rolling profile is formed so that starting from a cylindrical blank (16) a thread section is rolled in which the volume per unit of length varies, wherein preferably the difference between the maximum value and the minimum value of the volume per unit of length of the thread section is at least 2%, preferably at least 4% and particularly preferably at least 6% of the maximum value of the volume per unit of length.

4. The method according to claim3, in which the screw has a continuous thread with a variable thread pitch, and the mean slope P₂₁ of the depressions (74) in a first region (80) at the second end (72) of the rolling die (68) is less than the mean slope P₂₂ of the depressions (72) in a second region (86) at the second end (72) of the rolling die (68), and wherein the following applies: ${P}_{21} / {P}_{11} < {P}_{22} / {P}_{12} ,$
wherein P₁₁ and P₁₂ denote the mean slope in the regions (80, 84) at the first end (72) of the rolling die (68), which when viewed in the direction of rolling, are opposite the above-mentioned first and second regions (82, 86) of the second end (72), respectively.

5. The method according to claim 4, in which the depressions (74) in the region of the second end (72) are formed in such a manner that the finish-rolled thread in a region of a smaller thread pitch has a smaller cross-sectional area and/or a more acute flank angle of a thread ridge than in a region of a larger thread pitch,
in which the depressions (74) in a first region at the second end (72) of the rolling die (68) where the mean thread pitch is smaller than in a second region at the second end (68) of the rolling die (68), are preferably narrower than in the second region, and/or
in which such depressions (74) whose centre line in the region of the first end (70) has a larger slope, in the region of the first end (70) are deeper than those whose centre line in the region of the first end (70) has a smaller slope, wherein preferably the depression in the region of the first end (70) of the rolling die (24, 52) is V-shaped in cross section, and its depth is proportional, at least within ±10%, to the slope of the centre line.

6. The method according to any one of the preceding claims, in which, furthermore, a screw head is formed by pressing a non-rolled section of the blank (16).

7. The method for manufacturing a screw, in which the screw comprises two threads that are separate of each other, and at least one of the threads is rolled in a method according to one of claims 1 to 5,
in which in particular the screw is a hanger screw that comprises a metric thread and a wood thread or dowel thread.

8. The method according to any one of the preceding claims, in which the slopes of the centre lines of the depressions (34, 74) vary continuously.

9. A rolling die (24, 68) for manufacturing a screw (26, 42), in which rolling die (24, 68) a rolling profile is formed that comprises a host of elongated depressions (34, 74), wherein the rolling die (24, 68) comprises a first and a second end (30, 32; 70, 72) spaced apart from each other in the direction of rolling, wherein during rolling the blank (16) is moved relative to the die (24, 68) from the first end towards the second end,
**characterised in that**
the mean slope of the centre lines of the depressions (34, 74) in a region of the first end (30, 70) of the rolling die (24, 68) differs from the mean slope in a region of the second end (32, 72) of the rolling die (24, 68), which region - when viewed in the direction of rolling - is opposite the region of the first end,
wherein the slope of a centre line is defined as the quotient of the changes in the positions of the centre line in the directions transverse and parallel to the direction of rolling, respectively.

10. The rolling die (24, 68) according to claim 9, in which the above-mentioned mean slope in the above-mentioned regions at the first end and at the second end differ from each other by at least 2.5%, preferably at least 15% and particularly preferably at least 25% and/or
in which the above-mentioned mean slope in the region of the second end (32) is larger than in the region of the first end (30) and/or
in which the rolling profile is designed so that the mean volume per unit of length of the finish-rolled screw thread is smaller by at least 5%, preferably at least 17% and particularly preferably at least 27% than that of the blank (16).

11. The rolling die (68) according to any one of claims9 or 10, in which the rolling profile is formed so that starting from a cylindrical blank (16) a thread section is rolled in which the volume per unit of length varies,
in which the difference between the maximum value and the minimum value of the volume per unit of length of the thread section is at least 2%, preferably at least 4% and particularly preferably at least 6% of the maximum value of the volume per unit of length.

12. The rolling die (68) according to claim 11, for manufacturing a screw with a continuous thread with a variable thread pitch, wherein the mean slope P₂₁ of the depressions (74) in a first region (80) at the second end (72) of the rolling die (68) is less than the mean slope P₂₂ of the depressions (72) in a second region (86) at the second end (72) of the rolling die (68), and wherein the following applies: ${P}_{21} / {P}_{11} < {P}_{22} / {P}_{12} ,$
wherein P₁₁ and P₁₂ denote the mean slopes in the regions (80, 84) at the first end (72) of the rolling die (68), which when viewed in the direction of rolling, are opposite the above-mentioned first and second regions (82, 86) of the second end (72), respectively.

13. The rolling die (68) according to claim12, in which the depressions (74) in the region of the second end (72) are formed in such a manner that the finish-rolled thread in a region of a smaller thread pitch has a smaller cross-sectional area and/or a more acute flank angle of a thread ridge than in a region of a larger thread pitch,
in which the depressions (74) in a first region at the second end (72) of the rolling die (68) where the mean thread pitch is smaller than in a second region at the second end (68) of the rolling die (68), are preferably narrower than in the second region.

14. The rolling die (68) according to claims 12 or 13, in which such depressions (74) whose centre line in the region of the first end (70) has a larger slope are deeper in the region of the first end (70) than those whose centre line in the region of the first end (70) has a smaller slope, wherein
preferably the depressions in the region of the first end (70) of the rolling die (68) are V-shaped in cross section, and the depth of the depressions is proportional, at least within ±10%, to the slope of the centre line.

15. The rolling die (24, 68) according to any one of claims 9 to 14, in which the slopes of the centre lines of the depressions (34, 74) vary continuously.

## Revendications

1. Procédé pour fabriquer une vis (26, 42), dans lequel une pièce brute (16) est laminée entre deux mâchoires de laminage (24, 68), où
- un profil de laminage, qui comprend une grande quantité de creux longilignes (34, 74), est formé dans chaque mâchoire de laminage (24, 68), et
- la mâchoire de laminage (24, 68) comprend une première et une deuxième extrémité (30, 32 ; 70, 72) qui sont espacées l'une de l'autre dans le sens du laminage, la pièce brute (16) étant déplacée lors du laminage relativement par rapport à la mâchoire (24, 68) en partant de la première extrémité en direction de la seconde extrémité,
**caractérisé en ce que**
l'augmentation moyenne des lignes médianes des creux (34, 74) dans la zone de la première extrémité (30, 70) de la mâchoire de laminage (24, 68) est différente de l'augmentation moyenne dans la zone de la seconde extrémité (32, 72) de la mâchoire de laminage (24, 68), qui est situé en face de la zone de la première extrémité en considérant le sens de laminage,
l'augmentation d'une ligne médiane étant définie comme le quotient des modifications des positions de la ligne médiane dans la direction perpendiculaire, respectivement parallèle, par rapport au sens de laminage.

2. Procédé selon la revendication 1 dans lequel ladite augmentation moyenne dans lesdites zones à la première extrémité et à la seconde extrémité diffère de l'une à l'autre d'au moins 2,5 %, de préférence d'au moins 10 %, et de manière particulièrement préférée d'au moins 25 %, et/ou
dans lequel ladite augmentation moyenne dans la zone de la seconde extrémité (32) est plus élevée que dans la zone de la première extrémité (30), et/ou
dans lequel le profil de laminage est conçu de telle sorte que le volume moyen par unité de longueur est inférieur au filetage de la vis terminée après le laminage d'au moins 5 %, de préférence d'au moins 17 %, et de manière plus particulièrement préférée d'au moins 27 % par rapport à celui de la pièce brute (16).

3. Procédé selon l'une des revendications précédentes, dans lequel le profil de laminage est conçu de telle sorte qu'un tronçon de filetage est laminé en partant d'une pièce brute cylindrique (16) dans lequel le volume par unité de longueur varie,
où de préférence la différence entre la valeur maximale et la valeur minimale du volume par unité de longueur du tronçon de filetage atteint au moins 2 %, de préférence au moins 4 % et de manière particulièrement préférée au moins 6 % de la valeur maximale du volume par unité de longueur.

4. Procédé selon la revendication 3 dans lequel la vis possède un filetage continu avec une augmentation variable du filetage et dans lequel l'augmentation moyenne (P₂₁) des creux (74) dans une première zone (80) à la seconde extrémité (72) de la mâchoire de laminage (68) est plus faible que l'augmentation moyenne (P₂₂) des creux (72) dans une seconde zone (86) à la seconde extrémité (72) de la mâchoire de laminage (68) et où on a : ${P}_{21} / {P}_{11} < {P}_{22} / {P}_{12} ,$
P₁₁ et P₁₂ étant les augmentations moyennes dans les zones de la première extrémité (72) de la mâchoire de laminage (68), qui se situent en face de ladite zone de la première, respectivement de la seconde extrémité (72) en considérant le sens de laminage.

5. Procédé selon la revendication 4 dans lequel les creux (74) dans la zone de la seconde extrémité (72) sont conçus de telle manière que le filetage terminé par laminage dans une zone d'augmentation du filetage moins élevée possède une surface en section plus petite et/ou un angle de flanc du pas de filetage plus pointu que dans une zone d'augmentation du filetage plus importante,
où de préférence les creux (74) dans une première zone de la seconde extrémité (72) de la mâchoire de laminage (68), à laquelle l'augmentation de filetage moyenne est inférieure à celle dans une seconde zone de la seconde extrémité (68) de la mâchoire de laminage (68), sont plus étroits que dans la seconde zone, et/ou
dans lequel de tels creux (74) dont la ligne médiane dans la zone de la première extrémité (70) possède une augmentation plus grande, sont conçus plus profonds dans la zone de la première extrémité (70) que ceux dont la ligne médiane présente une augmentation plus faible dans la zone de la première extrémité (70), où, de préférence,
le creux dans la zone de la première extrémité (70) de la mâchoire de laminage (24, 52) est en forme de V dans la section, et la profondeur est au moins jusqu'à ± 10 % proportionnelle à l'augmentation de la ligne médiane.

6. Procédé selon l'une des revendications précédentes dans lequel une tête de vis est formée par compression d'un tronçon non laminé de la pièce brute (16).

7. Procédé pour la fabrication d'une vis dans lequel la vis présente deux filetages séparés l'un de l'autre et dans lequel au moins un des filetages est laminé dans un procédé selon l'une des revendications de 1 à 5, où
la vis est en particulier une vis à double filetage qui présente un filetage métrique et un filetage dans le bois ou un filetage de cheville.

8. Procédé selon l'une des revendications précédentes, dans lequel les augmentations des lignes médianes des creux (34, 74) varient de manière continue.

9. Mâchoire de laminage (24, 68) pour fabriquer une vis (26, 42) dans laquelle est implanté un profil de laminage qui comprend une grande quantité de creux longilignes (34, 74), la mâchoire de laminage (24, 68) comprenant une première et une seconde extrémité (30, 32 ; 70, 72) qui sont espacées entre elles dans le sens du laminage, la pièce brute (16) étant déplacée lors du laminage relativement par rapport à la mâchoire (24, 68) de la première extrémité en direction de la seconde extrémité,
**caractérisée en ce que**
l'augmentation moyenne des lignes médianes des creux (34, 74) dans la zone de la première extrémité (30, 70) de la mâchoire de laminage (24, 68) est différente de l'augmentation moyenne dans une zone de la seconde extrémité (32, 72) de la mâchoire de laminage (24, 68) qui est en face de la première extrémité, vu dans le sens du laminage,
l'augmentation d'une ligne médiane étant définie comme le quotient de la variation des positions de la ligne médiane dans la direction perpendiculaire, respectivement parallèle, au sens de laminage.

10. Mâchoire de laminage (24, 68) selon la revendication 9 dans laquelle ladite augmentation moyenne dans lesdites zones à la première et à la seconde extrémité sont différentes l'une de l'autre d'au moins 2,5 %, de préférence d'au moins 15 % et de manière particulièrement préférée d'au moins 25 %, et/ou
dans laquelle ladite augmentation moyenne dans la zone de la seconde extrémité (32) est supérieure à celle dans la zone de la première extrémité (30), et/ou
dans laquelle le profil de laminage est conçu de telle manière que le volume moyen par unité de longueur du filetage de la vis terminé par laminage est inférieur d'au moins 5 %, de préférence d'au moins 17 % et de manière particulièrement préférée d'au moins 27 % à celui de la pièce brute (16).

11. Mâchoire de laminage (68) selon l'une des revendications 9 ou 10 dans laquelle le profil de laminage est conçu de telle sorte qu'un tronçon de filetage est laminé en partant d'une pièce brute (16) cylindrique, tronçon dans lequel le volume par unité de longueur varie,
la différence entre la valeur maximale et la valeur minimale du volume par unité de longueur du tronçon du filetage s'élevant d'au moins 2 %, de préférence d'au moins 4 %, et de manière particulièrement préférée d'au moins 6 % de la valeur maximale du volume par unité de longueur.

12. Mâchoire de laminage (68) selon la revendication 11 pour la fabrication d'une vis comprenant un filetage général avec une augmentation du filetage différente, l'augmentation moyenne (P₂₁) des creux (74) dans une première zone (80) à la seconde extrémité (72) de la mâchoire de laminage (68) étant inférieure à l'augmentation moyenne (P₂₂) des creux (72) dans une seconde zone (82, 86) à la seconde extrémité (72) de la mâchoire de laminage (68) et où : ${P}_{21} / {P}_{11} < {P}_{22} / {P}_{12}$
P₁₁ et P₁₂ étant les augmentations moyennes dans les zones (80, 84) à la première extrémité (72) de la mâchoire de laminage (68) qui se situent en face dans ladite première zone, respectivement seconde zone (82, 86) de la seconde extrémité (72) lorsque l'on considère le sens de laminage.

13. Mâchoire de laminage (68) selon la revendication 12 dans laquelle les creux (74) dans la zone de la seconde extrémité (72) sont conçus de telle façon que le filetage terminé par laminage possède une surface de section plus petite dans une zone d'augmentation du filetage inférieure et/ou possède un angle de flanc de pas de filetage plus aigu que dans une zone d'augmentation de filetage plus élevé, où de préférence
les creux (74) dans une première zone à la seconde extrémité (72) de la mâchoire de laminage (68), dans laquelle l'augmentation de filetage moyenne est inférieure à celle dans une seconde zone à la seconde extrémité (68) de la mâchoire de laminage (68) sont plus resserrés que dans la seconde zone.

14. Mâchoire de laminage (68) selon les revendications 12 ou 13,' dans laquelle de tels creux (74) dont les lignes médianes dans la zone de la première extrémité (70) possèdent une augmentation plus élevée, sont conçus plus profonds dans la zone de la première extrémité (70) que ceux dont la ligne médiane présente une augmentation plus faible dans la zone de la première extrémité (70), où
de préférence les creux dans la zone de la première extrémité (70) de la mâchoire de laminage (68) sont en forme de V dans leur section, et la profondeur des creux est au moins jusqu'à ± 10 % proportionnel à l'augmentation de la ligne médiane.

15. Mâchoire de laminage (24, 68) selon l'une des revendications de 9 à 14 dans laquelle les augmentations des lignes médianes des creux (34, 74) varient de manière continue.
